# EUROPÄISCHE PATENTSCHRIFT

(11) **EP 3 421 710 B1**
(45) Veröffentlichungstag und Bekanntmachung des Hinweises auf die Patenterteilung: **04.09.2019**
(21) Anmeldenummer: 17001121.7
(22) Anmeldetag: 30.06.2017
(51) Int. Cl.: E06B 7/23, E06B 7/36

(54) **DICHTUNG FÜR EINE HERMETISCH SCHLIESSENDE TÜRE**
SEAL FOR A HERMETICALLY CLOSING DOOR
ÉTANCHÉITÉ POUR UNE PORTE SE FERMANT HERMÉTIQUEMENT

(43) Veröffentlichungstag der Anmeldung: 02.01.2019
(73) Patentinhaber: Landert-Motoren-AG, 8180 Bülach (CH)
(72) Erfinder: Brennwald, Daniel, 8173 Neerach (CH)
(74) Vertreter: Riebling, Peter

(56) Entgegenhaltungen:
- DE-A1-102008 008 717

## Beschreibung

Die Erfindung betrifft eine Dichtung für eine hermetisch schließende Türe nach dem Oberbegriff des Patentanspruches 1.

Hermetisch schließende Türen senken sich in den letzten Millimetern Fahrweg gegenüber dem Rahmen hin ab. Damit vollführt das Türblatt neben einer Bewegung in x-Richtung, auch eine Bewegung in z- Richtung und optional auch in y-Richtung. Diese zusätzliche Bewegung dient dazu, dass die umlaufende Dichtung des Türblatts mit einem bestimmten Anpressdruck am Rahmen und am Boden zum Anliegen kommt. Damit kann ein ungewollter Stoffübergang von einem Raum in einen anderen verhindert werden.

Die geltende Sicherheitsnorm schreibt jedoch bei allen automatischen Schiebetüren vor, dass der maximale Abstand zwischen dem beweglichen Türflügel und den festen Teilen, wie z.B. dem Rahmen, 8 Millimetern nicht überschreiten darf, um ein Einklemmen oder Einziehen eines Fingers zu verhindern. Bei hermetischen Türen gilt zusätzlich ein Abstand von 5mm welcher im Fußbereich nicht überschritten werden darf, um das Einziehen oder Einklemmen von Zehen zu verhindern.

Diese Gefährdungen an Türen und Toren ergeben sich besonders durch:
Quetsch-, Einzugs- oder Scherstellen mit festen oder beweglichen Teilen der Flügel und der Umgebung (z. B. an den Schließkanten).

Die DE 10 2008 008 717 A1 zeigt ein Seitendichtungsprofil mit dem die Lücke zwischen zwei Schiebetüren derart abgedeckt wird, dass Verletzungen insbesondere aufgrund eines Einklemmens verhindert oder erschwert werden. Ein solches Seitendichtungsprofil weist eine abstehende, im Querschnitt gerade ausgeführte und elastisch verformbare Dichtungslippe auf. Sie erstreckt sich von einem im Wesentlichen starren Anbringungsabschnitt aus in einem spitzen Winkel zu einer Bewegungsrichtung des jeweiligen Schiebetürflügels
Dieser fingerförmige Klemmschutzabschnitt eines Seitendichtungsprofils steht mit einem derartigen vorbestimmten Maß von dem zugehörigen Schiebetürflügel hervor, dass er zu dem benachbarten Schiebetürflügel einen vorbestimmten maximalen Abstand nicht über- oder unterschreitet, um einen Eingriff in diesen Bereich zu verhindern. Dieser Maximalabstand beträgt vorzugsweise 8 Millimeter. Bei dieser Dichtung kann der Türflügel jedoch neben der horizontalen Bewegung in x-Richtung keine zusätzliche Bewegung in z- oder y-Richtung vollführen, da sonst die Dichtung unkontrolliert wegknickt und keine zuverlässige Dichtwirkung erzielt werden kann.

Der vorliegenden Erfindung liegt somit die Aufgabe zugrunde eine Dichtung bereitzustellen, welche ohne zusätzliche Sensoren zur Eingriffserkennung das zufällige Einführen von Fingern oder Zehen verhindert und mit einer kleinen aufzuwendenden Kraft eine hohe Dichtwirkung, bei jeder Bewegung des Schiebtürflügels gegenüber dem Rahmen, erzielt.

Die der Erfindung zugrundeliegende Aufgaben werden durch die Merkmale des unabhängigen Patentanspruches gelöst, während vorteilhafte Ausgestaltungen und Weiterbildungen der Erfindung den Unteransprüchen entnommen werden können.

Wesentliches Merkmal der Erfindung ist, dass die im Querschnitt fingerförmige Dichtungsrippe welche einen Abstand von kleiner gleich acht, respektive fünf Millimeter gegenüber einem festen Teil ihrer Umgebung hat, im Innenraum eines symmetrischen Hohlprofils aufgenommen ist und in den Innenraum des Hohlprofils abstandshaltend hinein ragt, wobei die Dichtungsrippe aus einem härteren Gummi (höhere Shore-Härte) als das umgebende Hohlprofil der Dichtung besteht.

Dabei besteht die Kontur des Hohlprofils aus zwei konvexen Bögen, die zwischen sich einen konkaven Bogen aufspannen, um eine etwa herzförmige Profilgebung zu bilden.

Die erfindungsgemäße Dichtung ist an einer umlaufenden Fase eines Türblatts befestigt, welche bevorzugt einen Winkel von idealerweise 45° Grad zur Vertikalen an der horizontalen und vertikalen Stirnseite bildet. Dabei verläuft die Symmetrieachse des Hohlprofils der Dichtung in diesem Winkel.

Die umlaufende Fase des Türblatts ist jedoch nicht auf einen Winkel von 45°Grad beschränkt, auch ein Winkel beispielsweise in einem Bereich zwischen 30°Grad und 70°Grad ist möglich um die erfindungsgemäße Dichtung zu montieren.

Somit steht die Längsmittenachse der Dichtungsrippe in einem Winkel von 90° Grad von der Fase ab.

Dabei steht die Spitze der Dichtungsrippe mit einem definierten Abstand gegenüber der Stirnseite des Türblattes hervor.

Der tiefste Punkt des konkaven Bogens liegt auf einer Linie mit der Spitze der Dichtungsrippe, wobei diese Linie durch die türseitige Führung verläuft.

Am bodenseitigen Teil der Dichtung ist ein Zapfen angeformt, der in eine schlitzförmige Führung der türseitigen Fase eingreift.

Die Formgebung der vorliegenden Dichtung besteht aus einer äußeren gewölbten Kontur, welche zwei konvexe Bögen aufweist, welche zwischen sich einen konkaven Bogen aufspannen, sowie einer fingerförmigen inneren Kontur (Dichtungsrippe). Diese Dichtungsform hat den Vorteil, dass sowohl gegen eine Wand bzw. Rahmen als auch gegenüber einer Bodenfläche eine optimale Abdichtung erreicht wird.

Diese äußere Kontur schließt die innere Kontur ein, welche vorzugsweise als fingerförmige Dichtungsrippe ausgebildet ist. Zwischen diesen beiden Konturen befindet sich ein Hohlraum, in dem sich die innere Kontur erstreckt. Die innere Kontur ist vorzugsweise aus einem härteren Gummi gebildet, welcher eine höhere Shore-Härte als die äußere Kontur aufweist.

Aufgrund der weichen äußeren Kontur dichtet die Schiebetüre bereits durch die Aufbringung eines geringen Anpressdruckes, bedingt durch das Absenken der Türe, kommt die äußere Kontur in Kontakt mit der gegenüberliegenden, starren Fläche des Rahmens oder dergleichen. Dadurch wird das Eindringen von Schmutz vermieden.

Die vorliegende Dichtung kann beispielsweise im Extrusionsverfahren hergestellt werden und ist auf die erforderliche Abmessung ablängbar.

Dieser Dichtungskörper, welcher aus der inneren und der äußeren Kontur besteht, wird so an einem Türblatt angebracht, dass die gesamte Dichtung in einem Winkel von idealerweise 45° von diesem Türblatt absteht. Das Türblatt weist dafür eine umlaufende Fase auf, welche ebenfalls einen Winkel von idealerweise 45° besitzt. Somit ist die erfindungsgemäße Dichtung am kompletten Umfang des Türblattes angebracht.

Die Dichtung ist in einer in der Fase verlaufenden Führung montiert. Die Führung ist schlitzförmig ausgebildet, wobei die Dichtung über einen Zapfen in die Führung eingreift. Die vorliegende Erfindung ist jedoch nicht auf die Verwendung eines Zapfens beschränkt, jede andere Profilform kann für die Montage der Dichtung an der umlaufenden Fase verwendet werden.

Durch den geometrischen Aufbau der äußeren Kontur kann sich die Dichtung nicht zusammenfalten und nicht unkontrolliert wegknicken. Durch diese Dichtungskontur entstehen somit keine Undichtigkeiten, insbesondere in den Eckbereichen.

Durch diese topographische Ausgestaltung ist es auch ein Toleranzausgleich möglich, wenn sich das Türblatt nicht mit einem konstanten Abstand gegenüber dem Rahmen bewegt oder es zu einer leichten Schwenkung des Türblatts kommt.

Zudem hat die Ausgestaltung der äußeren Kontur den Vorteil, dass bei einem Ebenenwechsel, d.h. bei einer Bewegung des Türblatts in y- oder z-Richtung, die Dichtkontur immer gleichmäßig anliegt.

Die äußere Kontur kann reibungsreduzierende Mittel aufweisen, wobei die Oberfläche derart oberflächenbehandelt sein kann, dass diese eine geringe Reibung aufweist.

Die Spitze der inneren Kontur hat einen Abstand von 8, respektive 5 Millimetern gegenüber der gegenüberliegenden Wand und Rahmen, respektive Boden, sodass stets der Sicherheitsabstand eingehalten werden kann.

Während der Bewegung des Schiebeflügels, gewährleistete die innere Kontur und die Materialisierung der Dichtung, dass keine Finger oder Zehen eingeklemmt werden können und erfüllt somit die geltende Sicherheitsnorm.

Diese Sicherheitsfunktion wird an dem kompletten Umfang der Schiebetür erzielt, sodass auch im unteren Bereich ein Einklemmschutz für Zehen gegeben ist.

Die innere Kontur kann als Armierung eine Einlage aus einem metallischen Werkstoff aufweisen.

Durch die idealerweise 45° Grad Anordnung der weichen, umlaufenden äußeren Dichtung wird eine optimale Dichtkontur geschaffen, da sich die konvexen Bögen der Dichtung seitlich einfach wegbiegen lassen. Der eine konvexe Bogen wird dabei nach hinten gedrückt, während der konkave Bogen nach unten gedrückt wird.

Durch die schräge Anordnung ist kein Wechsel der Dichteben nötig, womit keine undichten Eckdetails entstehen.

Bei der Dichtung für Hermetiktüren werden somit zwei Funktionen in einem Teil vereint. Erstens der Sicherheitsaspekt des Finger- und Zehenschutzes und zweitens das Gewährleisten einer optimalen Abdichtung mit einem minimalen aufzuwendenden Kraftaufwand.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Türblatt mit umlaufender Dichtung
- Figur 2:: Türblatt mit erfindungsgemäßer Dichtung im Querschnitt
- Figur 3:: Anordnung Türblatt gegenüber Wand in führender Position
- Figur 4:: Anordnung Türblatt gegenüber Wand in dichtender Position

Figur 1 zeigt das Türblatt 1 einer Schiebetür mit einer umlaufenden Dichtung 2. Das Türblatt kann sich in die Pfeilrichtung 21, 23, 24 (x-, y-, z-Richtung) bewegen. Diese Dichtung 2 legt sich im Schließvorgang mit einem definierten Anpressdruck an einen Rahmen und am Boden an.

Figur 2 zeigt das umlaufende Randprofil 20 eines Türblatts 1. Dieses Randprofil 20 weist eine Fase 3 auf, welche in einem Winkel 8 von idealerweise 45° Grad an der Außenseite des Randprofils 20 verläuft.

Diese Fase 3 befindet sich somit am kompletten Umfang des Türblattes 1. Die erfindungsgemäße Dichtung 2 ist in einer in der Fase 3 verlaufenden Führung 4 angebracht. Die Führung 4 ist schlitzförmig ausgebildet, wobei die Dichtung 2 über einen Zapfen 5 in die Führung 4 eingreift.

Die Dichtung 2 besteht aus einer äußeren Kontur 6 und einer von der äußeren Kontur umschlossenen inneren Kontur 7. Zwischen der äußeren Kontur 6 und der inneren Kontur 7 befindet sich der Hohlraum 11, in welchem sich die innere Kontur 6 als fingerförmige Dichtungsrippe 9 erstreckt. Die Spitze 25 der Dichtungsrippe 9 bildet den äußersten Punkt der Kontur 7

Die Dichtungsrippe 9 steht in einem Winkel von 90° Grad von der schrägen Fase 3 des Türblattes 1 ab.

Die Profilform der äußeren Kontur 6 wird gebildet durch zwei konvexe Bögen 17, 18 sowie einen zwischen den konvexen Bögen aufgespannten konkaven Bogen 19. Der tiefste Punkt des konkaven Bogens 19 ist auf einer Linie mit der Spitze 25 der Dichtungsrippe 9. Diese Linie verläuft durch die Führung 4 und steht somit in einem Winkel von 90° Grad von der Fläche der Fase 3 ab.

Die Spitze 25 der Dichtungsrippe 9 steht mit einem Abstand 10 gegenüber der Stirnseite 28 des Türblattes 1 hervor.

Die Dichtungsrippe 9 kann als Armierung einen Kern 12 aus einem metallischen Werkstoff aufweisen. In einer weiteren Ausführungsform ist der Kern 12 hohl.

Figur 3 zeigt den Abstand 13, welcher zwischen der Spitze 25 und der Schließkante 15 einer Wand 14 oder eines Festflügels besteht. Während sich gemäß Figur 3 das umlaufende Randprofil 20 in Pfeilrichtung 21 bewegt, bleibt der Abstand 13 zwischen der Spitze 25 und der Schließkante 15 immer gleich. Dieser Abstand ist gemäß den Sicherheitsrichtlinien kleiner gleich 8, respektive 5 Millimeter.

Der konvexe Bogen 17 bildet in Längserstreckung parallel zur Stirnseite 28 die Anlegekante 27, welche ist mit einem Abstand 22 gegenüber der Schließkante 15 angeordnet. Dieser Abstand 22 kleiner als 8, respektive 5 Millimeter ist.

Neben der Anlegekante 27, bildet auch der konkave Bogen 19 die Anlegekante 26, welche ebenfalls parallel zur Stirnseite 28 verläuft.

Senkt sich nun, wie in Figur 4 gezeigt, der Türflügel 1 mit der daran angebrachten Dichtung 2 in Pfeilrichtung 23 ab, kommt die Dichtung 2 in Kontakt mit der Wand 14.

Das Absenken besteht aus einer zweifachen Bewegung, wobei sich der Türflügel 1 in Pfeilrichtung 23 (y-Richtung) und in Pfeilrichtung 24 (z-Richtung) bewegt.

Der konkave Bogen 19 bzw. die Anlegekante 27 kommt dabei in Kontakt mit der Schließkante 15, wobei die Dichtung 2 gestaucht wird und der konvexe Bogen 18 in Pfeilrichtung 24 und der konvexe Bogen 17 in Pfeilrichtung 23 gezwungen wird. Somit wird eine optimale hermetische Abdichtung des Türflügels 1 gegenüber der Wand 14 erreicht.

### Zeichnungslegende

1. Türblatt
2. Dichtung
3. Fase
4. Führung
5. Zapfen
6. äußere Kontur
7. innere Kontur
8. Winkel
9. Dichtungsrippe (von 7)
10. Abstand
11. Hohlraum (von 6)
12. Kern von 7
13. Abstand
14. Wand
15. Schließkante
16. Profil
17. konvexer Bogen (von 6)
18. konvexer Bogen (von 6)
19. Konkaver Bogen (von 6)
20. Randprofil
21. Pfeilrichtung (x-Richtung)
22. Abstand
23. Pfeilrichtung (y-Richtung)
24. Pfeilrichtung (z-Richtung)
25. Spitze (von 9)
26. Anlegekante
27. Anlegekante
28. Stirnseite

## Patentansprüche

1. Dichtung (2) für eine Schiebetür mit einer Schutzeinrichtung für Finger oder Zehen, wobei die Dichtung (2) an mindestens einer Stirnseite (28) eines Türblatts (1) angebracht ist und eine im Querschnitt fingerförmige Dichtungsrippe (9) aufweist, welche einen Abstand von kleiner gleich acht, respektive fünf Millimeter gegenüber einem festen Teil ihrer Umgebung (14) aufweisen kann, **dadurch gekennzeichnet, dass** die Dichtungsrippe (9) im Innenraum eines symmetrischen Hohlprofils (17, 18, 19) aufgenommen ist und in den Innenraum des Hohlprofils (17, 18, 19) abstandshaltend hinein ragt, wobei die Dichtungsrippe (9) aus einem härteren Gummi als das umgebende Hohlprofil der Dichtung besteht und damit eine höhere Shore-Härte aufweist als vergleichsweise die Shore-Härte des Hohlprofils.

2. Dichtung (2) nach Anspruch 1, **dadurch gekennzeichnet, dass** die Kontur des Hohlprofils (17, 18, 19) aus zwei konvexen Bögen (17,18) besteht, die zwischen sich einen konkaven Bogen (19) aufspannen, um eine etwa herzförmige Profilgebung zu bilden.

3. Tür mit einer Dichtung (2) nach Anspruch 1 oder 2, **dadurch gekennzeichnet, dass** das Türblatt (1) eine umlaufende Fase (3) aufweist, welche einen Winkel (8) von idealerweise 45° Grad zur Vertikalen an der horizontalen und vertikalen Stirnseite (28) bildet, dass die Symmetrieachse des Hohlprofils (17, 18, 19) der Dichtung (2) in diesem Winkel (8) verläuft und dass die Dichtung (2) auf der Fase (3) befestigt ist.

4. Tür nach Anspruch 3, **dadurch gekennzeichnet, dass** am bodenseitigen Teil der Dichtung (2) ein Zapfen (5) angeformt ist, der in eine schlitzförmige Führung (4) der türseitigen Fase (3) eingreift.

5. Tür nach einem der Ansprüche 3 oder 4, **dadurch gekennzeichnet, dass** die Längsmittenachse der Dichtungsrippe (9) in einem Winkel von 90° Grad von der Fase (3) absteht.

6. Tür nach einem der Ansprüche 3 bis 5, **dadurch gekennzeichnet, dass** die Spitze (25) der Dichtungsrippe (9) mit einem Abstand (10) gegenüber der Stirnseite (28) des Türblattes (1) hervor steht.

7. Tür nach einem der Ansprüche 3 bis 6, **dadurch gekennzeichnet, dass** der tiefste Punkt des konkaven Bogens (19) auf einer Linie mit der Spitze (25) der Dichtungsrippe (9) liegt, und dass diese Linie durch die türseitige Führung (4) verläuft.

## Claims

1. Seal (2) for a sliding door with a protective device for fingers or toes, wherein the seal (2) is attached to at least one end-face side (28) of a door leaf (1) and has a seal rib (9) like a finger in cross-section which can have a distance of less than or equal to eight, respectively five millimetres with respect to a fixed part of its surroundings (14), **characterised in that** the seal rib (9) is received in the interior of a symmetrical hollow profile (17, 18, 19) and projects into the interior of the hollow profile (17, 18, 19) while maintaining a distance, wherein the seal rib (9) consists of a harder rubber than the surrounding hollow profile of the seal and thus has a higher Shore hardness than comparatively the Shore hardness of the hollow profile.

2. Seal (2) according to claim 1, **characterised in that** the contour of the hollow profile (17, 18, 19) consists of two convex curves (17, 18) which between them fix a concave curve (19) in order to form approximately heart-shaped profiling.

3. Door with a seal (2) according to claim 1 or 2, **characterised in that** the door leaf (1) has an annular chamfer (3) which forms an angle (8) of ideally 45° degrees to the vertical on the horizontal and vertical end-face side (28), **in that** the axis of symmetry of the hollow profile (17, 18, 19) of the seal (2) runs at this angle (8) and **in that** the seal (2) is attached to the chamfer (3).

4. Door according to claim 3, **characterised in that** a peg (5), which engages in a slot-like guide (4) of the door-side chamfer (3), is integrally moulded on the base-side part of the seal (2).

5. Door according to one of claims 3 or 4, **characterised in that** the longitudinal central axis of the seal rib (9) stands away from the chamfer (3) at an angle of 90° degrees.

6. Door according to one of claims 3 to 5, **characterised in that** the tip (25) of the seal rib (9) projects by a distance (10) with respect to the end-face side (28) of the door leaf (1).

7. Door according to one of claims 3 to 6, **characterised in that** the deepest point of the concave curve (19) lies on a line with the tip (25) of the seal rib (9), and **in that** this line runs through the door-side guide (4).

## Revendications

1. Joint d'étanchéité (2) pour une porte coulissante avec un dispositif de protection pour doigts ou orteils, dans lequel le joint d'étanchéité (2) est installé sur au moins un côté frontal (28) d'un vantail de porte (1) et présente une nervure d'étanchéité (9) en forme de doigt dans la section transversale, laquelle peut présenter un espacement inférieur ou égal à huit ou à cinq millimètres par rapport à une partie fixe de son environnement (14),
**caractérisé en ce que** la nervure d'étanchéité (9) est logée dans l'espace intérieur d'un profil creux (17, 18, 19) symétrique et dépasse à l'intérieur de l'espace intérieur du profil creux (17, 18, 19) en maintenant l'espacement, dans lequel la nervure d'étanchéité (9) est constituée d'un caoutchouc plus dur que le profil creux qui entoure du joint d'étanchéité et présente ainsi une dureté Shore plus élevée que la dureté Shore du profil creux.

2. Joint d'étanchéité (2) selon la revendication 1, **caractérisé en ce que** le contour du profil creux (17, 18, 19) est constitué de deux arcs convexes (17, 18), qui définissent entre eux un arc concave (19) pour former un profilage à peu près en forme de coeur.

3. Porte avec un joint d'étanchéité (2) selon la revendication 1 ou 2, **caractérisée en ce que** le vantail de porte (1) présente un chanfrein (3) périphérique, lequel forme un angle (8) idéalement de 45° degrés par rapport à la verticale sur le côté frontal (28) horizontal et vertical, que l'axe de symétrie du profil creux (17, 18, 19) du joint d'étanchéité (2) s'étend selon ledit angle (8), et que le joint d'étanchéité (2) est fixé sur le chanfrein (3).

4. Porte selon la revendication 3, **caractérisée en ce qu'**est formé, sur la partie côté sol du joint d'étanchéité (2), un tourillon (5) qui vient en prise avec un guidage (4) en forme de fente du chanfrein (3) côté porte.

5. Porte selon l'une quelconque des revendications 3 ou 4, **caractérisée en ce que** l'axe central longitudinal de la nervure d'étanchéité (9) dépasse selon un angle de 90° degrés par rapport au chanfrein (3).

6. Porte selon l'une quelconque des revendications 3 à 5, **caractérisée en ce**
**que** la pointe (25) de la nervure d'étanchéité (9) fait saillie avec un espacement (10) par rapport au côté frontal (28) du vantail de porte (1).

7. Porte selon l'une quelconque des revendications 3 à 6, **caractérisée en ce**
**que** le point le plus bas de l'arc concave (19) se situe sur une ligne avec la pointe (25) de la nervure d'étanchéité (9), et que ladite ligne s'étend à travers le guidage (4) côté porte.
